# FASCICULE DE BREVET EUROPEEN

(11) **EP 0 839 471 B1**
(45) Date de publication et mention de la délivrance du brevet: **27.02.2002**
(21) Numéro de dépôt: 97402623.9
(22) Date de dépôt: 04.11.1997
(51) Int. Cl.: A45D 40/22, A45C 13/00

(54) **Boîtier à fards**
Schminkbehälter
Make-up case

(30) Priorité: 05.11.1996 FR 9613446; 16.01.1997 FR 9700409; 18.03.1997 FR 9703252
(43) Date de publication de la demande: 06.05.1998
(73) Titulaire: LIR FRANCE, 94550 Chevilly-Larue (FR)
(72) Inventeur: Favre, Bernard, 94550 Chevilly Larue (FR)
(74) Mandataire: Pigasse, Daniel

(56) Documents cités:
- EP-A- 0 614 629
- US-A- 1 748 491
- US-A- 2 466 295
- PATENT ABSTRACTS OF JAPAN vol. 097, no. 001, 31 janvier 1997 & JP 08 242937 A (SHISEIDO CO LTD;YOSHIDA KOGYO KK <YKK>), 24 septembre 1996,
- PATENT ABSTRACTS OF JAPAN vol. 097, no. 001, 31 janvier 1997 & JP 08 242936 A (KAMAYA KAGAKU KOGYO CO LTD), 24 septembre 1996,
- PATENT ABSTRACTS OF JAPAN vol. 096, no. 010, 31 octobre 1996 & JP 08 154731 A (KAMAYA KAGAKU KOGYO CO LTD), 18 juin 1996,
- PATENT ABSTRACTS OF JAPAN vol. 096, no. 010, 31 octobre 1996 & JP 08 150016 A (YOSHINO KOGYOSHO CO LTD), 11 juin 1996,

## Description

L'invention concerne un boîtier, en particulier boîtier à fards, du type comprenant un fond comportant un logement pour un godet de fard, un plateau intermédiaire et un couvercle articulé sur ledit fond et muni d'un miroir intérieur.

Dans un boîtier connu de ce type (FR-A-2 581 849), l'axe d'articulation du plateau intermédiaire sur le fond est commun à l'axe d'articulation du couvercle, le fard (ou les fards) étant porté par le plateau intermédiaire, le fond pouvant contenir un applicateur tel qu'une éponge ou une houppette, alors que l'intérieur du couvercle comporte un miroir. L'utilisation d'un tel boîtier est malaisée du fait que l'extraction de l'éponge ou de la houppette nécessite un basculement du plateau intermédiaire. En outre, si le fond doit être conservé de manière étanche, l'étanchéité doit être réalisée entre le couvercle et le fond, ce qui est difficile à réaliser du fait de l'incidence du plateau intermédiaire entre couvercle et fond.

Ainsi, on connaît des boîtiers dans lesquels l'étanchéité est obtenue entre le couvercle et le fond, le boîtier comportant un couvercle intérieur élastique assurant ladite étanchéité avec une paroi supérieure d'un logement du fond (voir EP-A-0 614 629). Le couvercle comporte une bague rotative, montée fixe en translation dans le boîtier et présentant sur sa face interne cylindrique des portions de vissage femelles espacées angulairement propres à coopérer avec des portions de vissage mâles espacées régulièrement sur la paroi cylindrique externe du logement du fond. Lors d'un entraînement en rotation de la bague, on met en coopération les portions de vissage mâles et femelles de manière à fermer de manière étanche le boîtier qui est ouvert par entraînement en rotation de la bague en sens inverse.

On connaît également par JP-A-08 238 122, un boîtier dont le fond accueille une cartouche de fard pourvue d'un fond et d'un couvercle coopérant l'un avec l'autre par des portions de vissage complémentaires. Lorsque la cartouche est montée dans le boîtier, le couvercle de ladite cartouche est rendu solidaire du couvercle du boîtier et présente une portion en saillie dudit couvercle du boîtier qui lorsqu'elle est entraînée en rotation dans un sens, permet l'ouverture du boîtier et de la cartouche et, lorsqu'elle est entraînée dans le sens contraire, permet une fermeture étanche du boîtier.

Le document JP-A-08 150016 propose quant à lui un boîtier dans lequel un disque de fermeture est monté solidaire du couvercle du boîtier et coopère avec la paroi cylindrique externe d'un logement du fond du boîtier de sorte que, lors d'un entraînement en rotation du disque, on manoeuvre des éléments de vissage portés par le disque et par le logement les uns par rapport aux autres pour ouvrir ou fermer le boîtier.

Dans le document US-A-5 542 561, le boîtier comporte un fond pourvu d'une paroi en saillie vers le haut délimitant un logement pour un produit et pourvue, sur sa face externe cylindrique de révolution, de moyens de vissage coopérant avec des moyens de vissage complémentaires prévus sur une paroi interne cylindrique de révolution du couvercle, ledit couvercle étant pourvu dans son fond d'un matériau propre à assurer une étanchéité sur la face supérieure du logement du fond. Le couvercle est articulé sur le fond du boîtier à l'aide d'une bague entourant la paroi externe dudit couvercle entre des moyens de limitation de la bague et dont la longueur axiale est plus importante que l'épaisseur, cette bague autorisant la mise en place et le retrait du couvercle sur le fond par vissage.

Dans US-A-2 466 295, le boîtier présente une articulation entre le fond et le couvercle dont l'un des éléments est monté fixe sur le couvercle tandis que l'autre élément est monté entraînable en rotation sur la surface supérieure du fond du boîtier.

De telles structures ne permettent pas de prévoir un plateau intermédiaire.

Pour résoudre les problèmes d'étanchéité résultant de l'utilisation de fards à composants volatils, on a proposé (voir FR-A-2 576 496) d'utiliser un couvercle intérieur pivotant ou emboîté assurant uniquement l'étanchéité du fond contenant le fard. Une telle solution est onéreuse et d'utilisation complexe.

On a également proposé (FR-A-2 686 784) que le plateau intermédiaire soit une plate-forme interchangeable encliquetée dans le fond. Une telle solution ne permet pas, de manière simple, d'utiliser un applicateur, tel qu'une éponge ou une houppette.

On a alors proposé un boîtier (JP-A-08 242 937) dans lequel on assure l'étanchéité à l'aide d'un plateau intermédiaire articulé sur le fond de manière perpendiculaire à l'articulation du couvercle du boîtier.

Le fond dudit boîtier comporte un logement dans lequel est reçu un godet de fard et qui présente sur sa périphérie un cadre rotatif présentant des saillies d'encliquetage. Le plateau intermédiaire présente des pattes en saillie sur sa face tournée vers le fond du boîtier, lesdites pattes s'étendant le long du cadre rotatif lorsque le plateau repose sur le fond. Les pattes sont pourvues de saillies d'encliquetage propres à coopérer avec les saillies complémentaires du cadre rotatif lorsque celui-ci est entraîné en rotation. Le couvercle comporte également un bec d'encliquetage coopérant avec une saillie du cadre rotatif.

Ainsi, le cadre rotatif permet le verrouillage du plateau intermédiaire posé sur le fond et la fermeture du couvercle par simple entraînement en rotation dudit cadre pour mettre en coopération ses saillies d'encliquetage avec les saillies des pattes du plateau et le bec d'encliquetage du couvercle.

On prévoit un ressort dans le dispositif d'entraînement en rotation du cadre rotatif pour l'ouverture du boîtier de sorte qu'il est difficile d'obtenir une ouverture différenciée du couvercle du boîtier puis un déverrouillage du plateau. De ce fait, lorsqu'on souhaite, dans le cas d'un boîtier pourvu d'un miroir, accéder uniquement audit miroir sans utiliser le fard, le déverrouillage du plateau intermédiaire se fait également, rompant ainsi l'étanchéité même dans un cas où cela n'est pas utile.

La présente invention vise en conséquence à fournir un nouveau boîtier à fards de fabrication simple et économique, d'utilisation aisée et confortable, et qui se prête en outre facilement à une étanchéisation du compartiment à fards de manière indépendante du système d'ouverture du boîtier lui-même.

A cet effet, le boîtier selon l'invention est caractérisé par le fait que le logement du fond comporte une périphérie externe cylindrique de révolution munie d'une pluralité de rampes de vissage à espacement angulaire constant et le plateau intermédiaire présente un évidement dans lequel est logé tourillonnant un disque de serrage recouvrant au moins partiellement le plateau intermédiaire, ledit disque de serrage étant muni d'une collerette cylindrique de révolution équipée intérieurement d'une pluralité de rampes de vissage agencées pour coopérer avec les rampes de vissage du fond de manière à serrer le plateau intermédiaire sur le fond.

Après avoir ouvert le couvercle du boîtier, il suffit de dévisser le disque de serrage pour libérer le plateau intermédiaire et avoir accès au fard.

De préférence, le disque de serrage est logé dans l'évidement du plateau intermédiaire sans jeu axial. on obtient ainsi un serrage du plateau intermédiaire posé sur le fond par simple engagement des rampes de vissage lors d'une courte rotation du disque de serrage. En effet, le disque de serrage étant logé tourillonnant dans l'évidement du plateau intermédiaire mais sans jeu axial, dès que les rampes de vissage du disque de serrage coopèrent avec les rampes de vissage du logement, il intervient instantanément un serrage du plateau intermédiaire sur le fond.

Le plateau intermédiaire peut être simplement posé dans le fond mais, de préférence, le plateau intermédiaire est pivotant autour d'un axe du fond orthogonal à l'axe de pivotement du couvercle. Le plateau intermédiaire, après pivotement, peut ainsi être relâché sans gêner l'opération de maquillage qui se fait en tenant l'ensemble du boîtier d'une main et un applicateur de l'autre main.

Avantageusement, le disque de serrage comporte, sur sa face opposée à la collerette cylindrique de révolution, un logement pour un applicateur.

Lorsqu'il est nécessaire que le fard soit conservé dans une enceinte étanche en dehors des périodes d'utilisation, ce qui est le cas pour des formules de maquillage volatiles telles que celles à bases d'eau ou de silicone, l'invention prévoit qu'un joint d'étanchéité est disposé au moins dans la zone intérieure du disque de serrage adjacente à la collerette cylindrique de révolution. Ce joint d'étanchéité est, lors du vissage du disque de serrage, comprimé contre le bord du logement du godet de fard, assurant ainsi une fermeture étanche de ce logement.

De manière avantageuse, le disque de serrage comporte un indexage d'ouverture et de fermeture par rapport au fond du boîtier de manière à visualiser si le disque de serrage est en position d'ouverture ou en position de fermeture. Ainsi, il est possible d'identifier efficacement la position du disque de serrage propre à garantir une bonne fermeture et, en particulier, à assurer une bonne étanchéité.

Selon une autre forme de réalisation de l'invention, le fond du boîtier est constitué de deux pièces distinctes telles qu'une bague sur laquelle est articulé le couvercle et une coupelle comportant un fond et une paroi périphérique cylindrique de révolution munie de courtes rampes de vissage à espacement angulaire constant et présentant des moyens d'encliquetage coopérant avec des moyens d'encliquetage complémentaires prévus dans la bague.

Lorsque la coupelle est montée dans la bague, ladite coupelle forme le logement du fond recevant le produit et ses rampes de vissage peuvent coopérer avec les rampes de vissage dont est équipée intérieurement la collerette cylindrique de révolution du disque'de serrage logé dans le plateau intermédiaire.

La coupelle formant le logement du fond peut recevoir un godet de fard ou, de préférence, elle est réalisée en un matériau adapté à la conservation des fards qui peuvent ainsi être coulés directement à l'intérieur du logement défini par ladite coupelle.

La bague est réalisée, de préférence, en un matériau similaire ou identique au matériau constituant le couvercle.

De manière avantageuse pour rendre le boîtier rechargeable, les moyens d'encliquetage sont réversibles et, une fois le produit contenu dans la coupelle totalement utilisé, il est possible de retirer ladite coupelle et de mettre en place dans la bague une nouvelle coupelle en tant que recharge.

Dans ce cas et afin de préserver le produit contenu, la coupelle, en tant qu'élément de recharge indépendant du boîtier, est pourvue d'un couvercle muni d'un joint d'étanchéité propre à préserver le produit contenu et que l'on retire lors de la mise en place dans le boîtier.

Cette forme de réalisation permet d'obtenir un boîtier facilement rechargeable.

D'autres caractéristiques et avantages de la présente invention ressortiront de la description suivante d'exemples de réalisation préférés, en référence au dessin annexé dans lequel :
la figure 1 est une vue schématique en coupe transversale du boîtier, parallèlement à l'axe de rotation du couvercle sur le fond, selon un premier exemple de réalisation préféré ;
la figure 2 est une vue schématique en perspective du plateau intermédiaire et du disque de serrage ;
la figure 3 est une vue schématique en coupe et perspective de la périphérie du fond, avec le plateau intermédiaire et le disque de serrage, et
la figure 4 est une vue schématique en coupe du boîtier selon un deuxième exemple de réalisation.

Le boîtier représenté au dessin comprend un fond 1 et un couvercle 2 monté pivotant sur le fond 1 autour d'un axe (non représenté). Le couvercle 2 comporte un miroir intérieur 2'. Le fond 1 comprend un logement 3 pour un godet 4 contenant un fard 5. La périphérie extérieure du logement 3 est munie d'une pluralité de courtes rampes de vissage 6 à espacement angulaire constant.

Le boîtier comprend en outre un plateau intermédiaire 7 de forme annulaire muni d'une patte 8 d'articulation autour d'un axe 9 du fond 1 orthogonal à l'axe d'articulation du couvercle 2.

Un disque de serrage 10, recouvrant au moins partiellement le plateau intermédiaire 7, comporte une collerette cylindrique de révolution 11 et tourillonne dans un évidement du plateau intermédiaire 7, de préférence sans jeu axial, ladite collerette étant munie intérieurement d'une pluralité de courtes rampes de vissage 12 disposées de manière à coopérer avec les rampes de vissage 6 du fond 1 de manière à serrer le plateau intermédiaire 7 sur le fond 1. La face du disque de serrage 10 est munie d'un joint d'étanchéité 15 coopérant avec le bord du logement 3 dans le fond 1.

Dans l'exemple représenté à la figure 1, le godet 4, qui peut être en métal, tel qu'aluminium ou acier verni, ou en matière synthétique comporte un retour périphérique 16 muni d'un godron annulaire 17. Afin de rendre le boîtier rechargeable, le godet 4 peut être monté par encliquetage réversible dans le fond 1.

Lorsque le couvercle 2 est ouvert, une courte rotation du disque de serrage 10 fait échapper les rampes 12 d'avec les rampes 6 du fond 1. Le plateau intermédiaire 7 peut alors pivoter autour de l'axe 9, avec le disque de serrage 10, et l'utilisatrice peut alors se maquiller avec l'applicateur 14 qu'elle a préalablement retiré, en s'observant dans le miroir 2'. Après utilisation, on fait basculer le plateau intermédiaire 7, avec le disque 10, en position fermée, puis on serre le plateau 7 sur le fond 1 en vissant le disque de serrage 10, ce qui comprime le joint d'étanchéité 15 contre le bord du logement 3 du fond, plus précisément contre le retour 16 du godet 4. Le godron 17 permet d'assurer l'étanchéité sans contrainte excessive du joint 15 sur une surface importante.

Le joint d'étanchéité 15 peut être de forme et de constitution très variées. Il peut s'agir d'un joint torique moulé en un matériau élastiquement déformable. En variante, on peut utiliser un disque ou un anneau, par exemple en un complexe aluminium - mousse de polyéthylène.

Le boîtier selon l'invention offre, avec une structure simple et économique, une utilisation très commode. En effet, le disque de serrage étant monté tourillonnant dans l'évidement du plateau 7, de préférence sans jeu axial, une courte rotation du disque permet soit le serrage du plateau soit son desserrage. En outre, lorsqu'il comporte le joint d'étanchéité 15, il offre l'étanchéité d'un couvercle de pot usuel à l'usage habituel d'un boîtier de maquillage.

Dans l'exemple de réalisation représenté à la figure 4, le boîtier renferme les mêmes éléments que ceux décrits ci-dessus à l'exception du fond 1 qui est constitué, dans cet exemple, de deux pièces distinctes 30 et 40.

La première pièce se présente sous forme d'une bague 30 sur laquelle le couvercle 2 est monté pivotant autour d'un axe (non représenté).

La seconde pièce constituant le fond 1 est une coupelle 40 pourvue d'un fond 41 et d'une paroi périphérique cylindrique de révolution 42, présentant des moyens d'encliquetage coopérant avec des moyens d'encliquetage complémentaires prévus sur la paroi interne de la bague 30.

Les moyens d'encliquetage de la coupelle 40 peuvent être constitués par deux rainures périphériques 18 ménagées sur la face extérieure de la paroi périphérique 42 de la coupelle 40 et définissant une gorge 19 à l'intérieur de laquelle vient s'encliqueter une nervure périphérique 20 ménagée en correspondance sur la face interne de la bague 30.

Les moyens d'encliquetage peuvent être agencés pour permettre une mise en place de la coupelle 40 depuis l'intérieur du boîtier ou bien depuis l'extérieur dudit boîtier.

La coupelle 40 présente, sur la face extérieure de sa paroi périphérique 42, de courtes rampes de vissage 22 propres à coopérer avec les rampes de vissage 12 de la collerette cylindrique de révolution 11 du disque de serrage 10 recouvrant au moins partiellement le plateau intermédiaire 7.

Lorsqu'on met en place la coupelle 40 dans la bague 30 par encliquetage, il convient de positionner les rampes de vissage 22 de ladite coupelle 40 de manière correcte par rapport aux rampes 12 de la collerette 11.

A cet effet, la coupelle 40 et la bague 30 présentent respectivement un repère, la mise en coïncidence desdits repères lors de la mise en place de la coupelle 40 dans la bague 30 permettant une bonne orientation de ladite coupelle 40 dans le boîtier.

Selon une autre forme de réalisation, les moyens d'encliquetage de la coupelle 40 et les moyens complémentaires prévus sur la bague 30 sont positionnés selon un espacement angulaire constant propre à permettre une mise en place correcte des rampes de vissage 22 de la coupelle 40 par rapport à celles de la collerette 11.

Le fard est mis en place dans la coupelle 40 par l'intermédiaire d'un godet 4 ou bien il peut être directement moulé dans ladite coupelle 40 lorsque celle-ci est constituée en un matériau approprié.

Dans ce dernier cas, pour rendre également le boîtier rechargeable, les moyens d'encliquetage sont, de préférence, réversibles et, lorsque la totalité du fard a été utilisée, il est possible de recharger le boîtier en retirant la coupelle 40 vide et en mettant en place une nouvelle coupelle 40, comme c'est le cas d'un godet pour l'autre forme de réalisation.

## Revendications

1. Un boîtier , en particulier boîtier à fards, du type comprenant un fond (1) comportant un logement (3) pour un godet (4) de fard (5) présentant une périphérie externe cylindrique de révolution, un plateau intermédiaire (7) et un couvercle (2) articulé sur ledit fond (1) et muni d'un miroir intérieur (2'),
**caractérisé par le fait que** le logement du fond (1) comporte une périphérie externe cylindrique de révolution munie d'une pluralité de rampes de vissage à espacement angulaire constant et le plateau intermédiaire (7) présente un évidement dans lequel est logé tourillonnant un disque de serrage (10) recouvrant au moins partiellement le plateau intermédiaire (7), ledit disque de serrage étant muni d'une collerette cylindrique de révolution (11) équipée intérieurement d'une pluralité de rampes de vissage (12) agencées pour coopérer avec des rampes de vissage (6) ménagées sur la périphérie externe cylindrique de révolution du logement (3) de manière à serrer le plateau intermédiaire (7) sur le fond (1).

2. Boîtier selon la revendication 1,
**caractérisé en ce que** le disque de serrage (10) est logé tourillonnant dans l'évidement du plateau intermédiaire (7) sans jeu axial.

3. Boîtier selon l'une des revendications 1 et 2,
**caractérisé en ce que** le plateau intermédiaire (7) est posé dans le fond (1).

4. Boîtier selon l'une des revendications 1 et 2,
**caractérisé en ce que** le plateau intermédiaire (7) est pivotant autour d'un axe (9) du fond (1) orthogonal à l'axe de pivotement du couvercle (2).

5. Boîtier selon l'une des revendications 1 à 4,
**caractérisé en ce que** le disque de serrage (10) comporte, sur sa face opposée à la collerette cylindrique de révolution (11), un logement (13) pour un applicateur (14).

6. Boîtier selon l'une des revendications 1 à 5,
**caractérisé en ce que** le disque de serrage (10) comporte un indexage d'ouverture et de fermeture par rapport au fond (1) du boîtier de manière à visualiser si le disque de serrage (10) est en position d'ouverture ou en position de fermeture.

7. Boîtier selon l'une des revendications 1 à 6,
**caractérisé en ce qu'**un joint d'étanchéité (15) est disposé au moins dans la zone intérieure du disque de serrage (10) adjacente à la collerette cylindrique de révolution (11).

8. Boîtier selon la revendication 7,
**caractérisé en ce que** ledit joint d'étanchéité (15) est un joint torique.

9. Boîtier selon la revendication 7
**caractérisé en ce que** ledit joint d'étanchéité (15) est un disque ou un anneau, par exemple en un complexe aluminium - mousse de polyéthylène.

10. Boîtier selon l'une des revendications 7 à 9,
**caractérisé en ce que** le godet (4) comporte un retour périphérique (16) muni d'un godron annulaire (17).

11. Boîtier selon l'une des revendications 1 à 10,
**caractérisé en ce que** le godet (4) est en aluminium, en acier verni ou en matière synthétique.

12. Boîtier selon l'une des revendications 1 à 11,
**caractérisé en ce que** le fond (1) du boîtier est constitué de deux pièces distinctes telles qu'une bague (30) sur laquelle est articulé le couvercle (2) et une coupelle (40) comportant un fond (41) et une paroi périphérique cylindrique de révolution (42) munie de courtes rampes de vissage (22) et présentant des moyens d'encliquetage coopérant avec des moyens d'encliquetage complémentaires prévus dans la bague (30).

13. Boîtier selon la revendication 12,
**caractérisé** que la coupelle (40) est constituée en un matériau adapté à la conservation des fards, ceux-ci étant coulés directement à l'intérieur du logement défini par ladite coupelle (40).

14. Boîtier selon l'une des revendications 12 et 13,
**caractérisé en ce que** la coupelle (40) et la bague (30) présentent respectivement un repère, la mise en coïncidence desdits repères lors de la mise en place de la coupelle (40) dans la bague (30) permettant une bonne orientation de ladite coupelle (40) dans le boîtier.

15. Boîtier selon l'une des revendications 12 et 13,
**caractérisé en ce que** les moyens d'encliquetage de la coupelle (40) et les moyens complémentaires prévus sur la bague (30) sont positionnés selon un espacement angulaire constant propre à permettre une mise en place correcte des rampes de vissage (22) de la coupelle (40) par rapport à celles de la collerette (11).

## Patentansprüche

1. Ein Behälter, insbesondere Schminkbehälter, der Art, die einen Boden (1) mit einem Aufnahmeraum (3) für ein Näpfchen (4) mit Schminke (5) mit einem zylindrischen äußeren Umdrehungsumfang, eine Zwischenplatte (7) und einen an den Boden (1) angelenkten Deckel (2) umfasst, der mit einem Innenspiegel (2') versehen ist,
**dadurch gekennzeichnet, dass** der Aufnahmeraum des Bodens (1) einen zylindrischen äußeren Umdrehungsumfang aufweist, der mit einer Vielzahl Verschraubungsschrägen mit konstantem Winkelabstand versehen ist und die Zwischenplatte (7) eine Ausnehmung aufweist, in der eine Spannscheibe (10) drehbar gelagert ist, die zumindest teilweise die Zwischenplatte (7) bedeckt, wobei die Spannscheibe mit einem zylindrischen Umdrehungskragen (11) versehen ist, der innen mit einer Vielzahl Verschraubungsschrägen (12) ausgerüstet ist, die so angeordnet sind, dass sie mit den auf dem zylindrischen äußeren Umdrehungsumfang des Aufnahmeraums (3) ausgebildeten Verschraubungsschrägen (6) in der Weise zusammenwirken, dass sie die Zwischenplatte (7) zum Boden (1) ziehen.

2. Behälter nach Anspruch 1,
**dadurch gekennzeichnet, dass** die Spannscheibe (10) drehbar in der Ausnehmung der Zwischenplatte (7) ohne Axialspiel gelagert ist.

3. Behälter nach einem der Ansprüche 1 und 2,
**dadurch gekennzeichnet, dass** die Zwischenplatte (7) im Boden (1) vorgesehen ist.

4. Behälter nach einem der Ansprüche 1 und 2,
**dadurch gekennzeichnet, dass** die Zwischenplatte (7) schwenkbar um eine Achse (9) des Bodens (1) ist, die rechtwinklig zur Schwenkachse des Deckels (2) verläuft.

5. Behälter nach einem der Ansprüche 1 bis 4,
**dadurch gekennzeichnet, dass** die Spannscheibe (10) auf ihrer dem zylindrischen Umdrehungskragen (11) gegenüberliegenden Seite einen Aufnahmeraum (13) für eine Auftragvorrichtung (14) umfasst.

6. Behälter nach einem der Ansprüche 1 bis 5,
**dadurch gekennzeichnet, dass** die Spannscheibe (10) eine Öffnungs- und Schließ-Markierung bezogen auf den Boden (1) des Behälters umfasst, um anzuzeigen, ob sich die Spannscheibe (10) in Öffnungsposition oder in Schließposition befindet.

7. Behälter nach einem der Ansprüche 1 bis 6,
**dadurch gekennzeichnet, dass** eine Dichtung (15) zumindest in dem inneren Bereich der Spannscheibe (10) angeordnet ist, der an den zylindrischen Umdrehungskragen (11) angrenzt.

8. Behälter nach Anspruch 7,
**dadurch gekennzeichnet, dass** die Dichtung (15) ein O-Ring ist.

9. Behälter nach Anspruch 7,
**dadurch gekennzeichnet, dass** die Dichtung (15) eine Scheibe oder ein Ring ist, beispielsweise aus einem Aluminium-Polyethylenschaum-Verbund.

10. Behälter nach einem der Ansprüche 7 bis 9,
**dadurch gekennzeichnet, dass** das Näpfchen (4) eine mit einer ringförmigen Leiste (17) versehene, umfängliche Krümmung (16) aufweist.

11. Behälter nach einem der Ansprüche 1 bis 10,
**dadurch gekennzeichnet, dass** das Näpfchen (4) aus Aluminium, lackiertem Stahl oder einem synthetischen Material besteht.

12. Behälter nach einem der Ansprüche 1 bis 11,
**dadurch gekennzeichnet, dass** der Boden (1) des Behälters aus zwei unterschiedlichen Teilen wie einem Ring (30), an den der Deckel (2) angelenkt ist, und einer Schale (40) besteht, die einen Boden (41) und eine zylindrische umfängliche Umdrehungswand (42) umfasst, die mit kurzen Verschraubungsschrägen (22) versehen ist und Rastmittel aufweist, die mit in dem Ring (30) vorgesehenen komplementären Rastmitteln zusammenwirken.

13. Behälter nach Anspruch 12, **dadurch gekennzeichnet,**
**dass** die Schale (40) aus einem zur Aufbewahrung von Schminkprodukten geeigneten Material besteht, wobei diese direkt in das Innere des von der Schale (40) gebildeten Aufnahmeraums gegossen werden.

14. Behälter nach einem der Ansprüche 12 und 13,
**dadurch gekennzeichnet, dass** die Schale (40) und der Ring (30) jeweils eine Markierung aufweisen, wobei das Abstimmen dieser Markierungen aufeinander beim Einsetzen der Schale (40) in den Ring (30) eine gute Ausrichtung der Schale (40) in dem Behälter erlaubt.

15. Behälter nach einem der Ansprüche 12 und 13,
**dadurch gekennzeichnet, dass** die Rastmittel der Schale (40) und die komplementären am Ring (30) vorgesehenen Mittel entsprechend einem konstanten Winkelabstand angeordnet sind, der geeignet ist, eine korrekte Stellung der Verschraubungsschrägen (22) der Schale (40) bezogen auf diejenigen des Kragens (22) zu erlauben.

## Claims

1. A case, and particularly a makeup case, of the type comprising a bottom (1) containing a housing (3) for a receptacle (4) for makeup (5) with an outer peripheral cylinder of revolution, an intermediate tray (7) and a cover (2) hinged on the said bottom (1) and provided with an internal mirror (2'),
**characterised by** the fact that the bottom housing (1) comprises an outer peripheral cylinder of revolution provided with several screw-in ramps with constant angular spacing and an intermediate tray (7) in which there is a recess in which a tightening disk (10) is housed free to turn, covering the intermediate tray (7) at least partially, the said tightening disk being provided with a cylindrical collar of revolution (11) equipped on the inside with several screw-in ramps (12) laid out to cooperate with screw-in ramps (6) formed on the outer peripheral cylinder of revolution (3) in order to tighten the intermediate tray (7) on the bottom (1).

2. Case according to claim 1, **characterised in that** the tightening disk (10) is housed free to turn in the recess in the intermediate tray (7) without axial play.

3. Case according to either of claims 1 and 2,
**characterised in that** the intermediate tray (7) is placed in the bottom (1).

4. Case according to either of claims 1 and 2,
**characterised in that** the intermediate tray (7) is free to pivot about a pin (9) on the bottom (1) orthogonal to the pivot pin of the cover (2).

5. Case according to any one of claims 1 to 4,
**characterised in that** the tightening disk (10) comprises a housing (13) for an applicator (14) on its face opposite the cylindrical collar of evolution (11).

6. Case according to any one of claims 1 to 5,
**characterised in that** the tightening disk (10) comprises an opening and closing index with respect to the bottom (1) of the case, to display if the tightening disk (10) is in the open position or the closed position.

7. Case according to any one of claims 1 to 6,
**characterised in that** a seal (15) is placed at least in the inner area of the tightening disk (10) adjacent to the cylindrical collar of revolution (11).

8. Case according to claim 7, **characterised in that** the said seal (15) is an O-ring.

9. Case according to claim 7, **characterised in that** the said seal (15) is a disk or a ring, for example made of a complex of aluminium / polyethylene foam.

10. Case according to any one of claims 7 to 9,
**characterised in that** the receptacle (4) comprises a peripheral return (16) provided with an annular beading (17).

11. Case according to any one of claims 1 to 10,
**characterised in that** the receptacle (4) is made of aluminium, varnished steel or a synthetic material.

12. Case according to any one of claims 1 to 11,
**characterised in that** the bottom (1) of the case is composed of two separate parts such as a ring (30) on which the cover (2) and a dish (4) are hinged, containing a bottom (41) and a cylindrical peripheral wall of revolution (42) provided with short screw-in ramps (22) and with click-fit means that cooperate with complementary click-fit means provided in the ring (30) .

13. Case according to claim 12, **characterised in that** the dish (40) is composed of a material adapted for protection of makeup, the makeup being poured directly inside the housing defined by the said dish (40) .

14. Case according to any one of claims 12 and 13,
**characterised in that** the dish (40) and the ring (30) are each provided with a mark, and the correct orientation of the said dish (40) in the case is identified by putting the said marks coincident to each other when the dish (40) is put into place in the ring (30).

15. Case according to any one of claims 12 and 13,
**characterised in that** the click-fit means of the case (40) and the complementary means provided on the ring (30) are positioned at a constant angular spacing to enable correct placement of the screw-in ramps (22) of the dish (40) with respect to the screw-in ramps of the collar (11).
